# EUROPÄISCHE PATENTSCHRIFT

(11) **EP 0 613 776 B1**
(45) Veröffentlichungstag und Bekanntmachung des Hinweises auf die Patenterteilung: **16.10.1996**
(21) Anmeldenummer: 94102395.4
(22) Anmeldetag: 17.02.1994
(51) Int. Cl.: B41F 13/02

(54) **Profilleiste zum Führen einer Rollenkette**
Profile for guiding a roller chain
Profilé de guidage d'une chaîne à rouleaux

(30) Priorität: 26.02.1993 DE 4305955
(43) Veröffentlichungstag der Anmeldung: 07.09.1994
(73) Patentinhaber: KOENIG & BAUER-ALBERT AKTIENGESELLSCHAFT, D-97080 Würzburg (DE)
(72) Erfinder: Wicha, Lothar, D-97753 Karlstadt (DE)

(56) Entgegenhaltungen:
- EP-A- 0 507 198
- Section PQ, Week 8034, Derwent Publications Ltd., London, GB; Class Q35, AN 80-H2917C & SU-A-706 297 (AS UKR GEOTECH MECH) 9. Januar 1980

## Beschreibung

Die Erfindung betrifft eine Profilleiste zum Führen einer Rollenkette für den Papiereinzug in einer Rollenrotationsdruckmaschine entsprechend dem Oberbegriff des Patentanspruches 1.

Durch die DE 41 10 668 C1 ist es bekannt, Rollenketten für den Einzug einer Papierbahn in eine Rollenrotationsdruckmaschine in einem C-förmigen Profil aus Kunststoff zu führen. Dieses C-förmige Profil kann an seinem äußeren Umfang einen Blechmantel aufweisen, sowohl zum mechanischen Schutz als auch zur Befestigung an dem Seitengestell einer Druckmaschine. Dieses C-förmige Profil kann entsprechend den produktionstechnischen Erfordernissen geradlinig oder in Kurvenform verlaufen. Bei der Verwendung derartiger Profile hat es sich als nachteilig erwiesen, daß sich infolge der Ablagerung von Farbabrieb und Papierstaub eine Schwergängigkeit der Rollenkette beim Papiereinzug, insbesondere in den Kurvenbahnen zur Umführung von Zylindern oder Papierleitwalzen ergibt, was zum Riß der Papierbahn führen kann oder was eine zusätzliche Anzahl von Antriebsstationen für die Rollenkette erfordert.

Der Erfindung liegt die Aufgabe zugrunde, ein dauerhaftes Ansammeln von Farb- und Papierstaubgemisch in der Laufbahn eines zum Aufnehmen und Führen einer bewegbaren Rollenkette vorgesehenen Profils, insbesondere eines C-Profils zu verhindern.

Erfindungsgemäß wird diese Aufgabe entsprechend den Merkmalen des kennzeichnenden Teils des Patentanpruches 1 gelöst.

Durch die Erfindung werden nachfolgende Vorteile erzielt:
Durch die in der Laufbahn der Hohlprofilleiste enthaltenen Schlitze wird der sich ablagernde Farbabrieb und Papierstaub nach außen, d. h. außerhalb des Hohlprofiles gedrückt, so daß in dem Hohlprofil stets eine Leichtgängigkeit der Rollenkette für den Papiereinzug gewährleistet ist.

Die Erfindung wird nachfolgend an mehreren Ausführungsbeispielen näher erläutert. In den zugehörigen Zeichnungen zeigen
- Fig. 1: die perspektivische Darstellung einer Profilleiste mit Schlitzen in der Laufbahn,
- Fig. 2: eine schematische Darstellung eines C-förmigen Profilquerschnittes mit Rollenkette,
- Fig. 3: die Vorderansicht einer kurvenförmigen Profilleiste,
- Fig. 4: einen Schnitt IV - IV nach Fig. 3,
- Fig. 5: einen Schnitt V - V nach Fig. 3.

Eine sich geradlinig erstreckende, insgesamt mit 1 bezeichnete C-förmige Profilleiste weist einen sich in Längsrichtung der Profilleiste 1 erstreckenden Grundkörper 2 mit rechteckigem Querschnitt auf. Rechtwinklig zum Grundkörper 2 erstreckenden sich zwei parallel zueinander angeordnete Schenkel 3, 4 so daß insgesamt ein C-förmiges Profil mit einem Kanal 6 entsteht, welcher an seinen Stirnseiten jeweils offen und an drei seiner Längsseiten durch den Grundkörper 2 und die beiden Schenkel 3, 4 begrenzt ist. Jeder Schenkel 3, 4 weist auf der dem Kanal 6 bzw. der dem jeweils anderen Schenkel 4, 3 zugewandten Seite eine Laufbahn 7, 8 auf, welche zum Führen von Laufrollen 9 einer insgesamt mit 11 bezeichneten, durch bekannte Antriebsstationen, z. B. Motor mit Ritzel, antreibbare und in Pfeilrichtung B wahlweise bewegbare Rollenkette dient. In Bewegungsrichtung B der Rollenkette 11 sind die Laufbahnen 7, 8 mittig mit Längsachsen 12, 13 gekennzeichnet. Die in jedem Schenkel 3, 4 angeordnete, in Längsrichtung der Profilleiste 1 verlaufende Laufbahn 7, 8 befindet sich jeweils auf einer Bodenfläche 7, 8 einer Nut 14, 16, deren Breite e etwas größer ist als die Breite der Laufrollen 9 der Rollenkette 11. Entsprechend der Darstellung in Fig. 1 weisen die Schenkel 3, 4 sich rechtwinklig zu den Längsachsen 12, 13 der Laufbahnen 7, 8 erstreckende Schlitze 17, 18 auf. Die Schlitze 17, 18 durchdringen jeweils den Schenkel 3, 4, verlaufen geradlinig und jeweils in einem Abstand a, b parallel zueinander. Die Schlitze 17, 18 können rundstirnig ausgebildet sein. Eine Länge d der Schlitze 17, 18 entspricht einer Breite e der Laufbahn 7, 8. Die Laufbahn 7, 8 entspricht jeweils der Bodenfläche der Nut 14, 16. Die Schlitze 17, 18 können in den Schenkeln 3, 4 der Profilleiste 1 so gegenüber angeordnet sein, daß sie untereinander fluchten. Sie können jedoch auch zueinander versetzt angeordnet sein. Die Abstände a, c der Schlitze 17, 18 zueinander können jeweils gleich oder ungleich sein (a = c; a ≠ c ). Die Schlitze 17, 18 können jeweils eine Länge d = e, f, g oder h aufweisen, wobei die Länge h die gesamte Länge des Schenkels 3, 4 und die Länge f oder g eine Teillänge des Schenkels beinhalten. Es gilt h > (g oder f) > e. Es ist möglich, nur einen ersten Schenkel 3 der beiden Schenkel 3, 4 mit Schlitzen 17 zu versehen oder umgekehrt, nur ein zweiter Schenkel 4 der beiden Schenkel 3, 4 wird mit Schlitzen 18 versehen.

Es ist weiterhin möglich, den Grundkörper 2 der Profilleiste 1 in seiner Dicke i zu verringern. Weiterhin ist es möglich, die Schlitze 17, 18 schräg, d. h. in einem Winkel zwischen 0 und 90° zur Transportrichtung B, d. h. zur Längsachse 12, 13 der Laufbahnen 7, 8 anzuordnen. Weiterhin können die Schlitze 17, 18 eine beliebige Kurvenform besitzen, z. B. V-förmig, W-förmig, sinusförmig.

Entsprechend den Darstellungen nach den Fig. 3 bis 5 ist eine kurvenförmige Profilleiste 19 gezeigt mit einem Umschlingungswinkel von 180°, z. B. um eine nichtdargestellte Papierleitwalze. Die Profilleiste 19 besitzt, von einem Kreismittelpunkt M ausgehend, einen Innenradius r und einen Außenradius R. Ein erster Schenkel 21 des Grundkörpers 2 weist keine Schlitze auf. Ein zweiter Schenkel 22 des mit einer Dicke i ausgebildeten Grundkörpers 2 weist Schlitze 23 mit einer Länge k auf. Es gilt $\text{k = i + h}$, d. h. der Schlitz 23 weist in Richtung der X-Achse, d. h. der Abszisse eines rechtwinkligen Koordinatensystems (Fig.4) eine Länge k auf, die der Länge h des zweiten Schenkels 22 sowie der Dicke i des Grundkörpers 2 entspricht. Weiterhin erstreckt sich der Schlitz 23 in einer zweiten Dimension, nämlich in Richtung der Y-Achse, d. h. der Ordinate des rechtwinkligen Koordinatensystems um einen Betrag 1, welcher einer Breite S des Grundkörpers 2 abzüglich einer Dicke t des ersten Schenkels 21 entspricht. Somit durchdringt der Schlitz 23 den zweiten Schenkel 22 und den Grundkörper 2 bis zum ersten Schenkel 21 oder umgekehrt, d. h. der Schlitz 23 durchdringt den ersten Schenkel 21 sowie den Grundkörper 2 bis zum zweiten Schenkel 22. Die Schlitze 23 können im Beispiel der kurvenförmigen Profilleiste 19, jedoch auch, wie bei der Profilleiste 1 bereits beschrieben, ausgebildet sein. Statt Schlitzen 17, 18, 23 können auch den Schlitzen 17, 18, 23 entsprechende Durchgangsbohrungen verwendet werden. Die Schlitze oder Bohrungen werden auch als Öffnungen 17, 18, 23 bezeichnet. Diese Öffnungen 17, 18, 23 können abweichend vom kreisrunden Querschnitt einer Bohrung einen beliebigen Querschnitt aufweisen. Die Profilleisten 1, 19 werden über Bohrungen 24, 26, 27, 28 mittels Schrauben seitengestellfest befestigt. Eine kurvenförmige Profilleiste kann sowohl aus mehreren hintereinander angeordneten Profilleisten 19 als auch einer Profilleiste 19 bestehen, die in S-Form angeordnet sein kann. Die S-kurvenförmige Profilleiste 19 kann einen Umschlingungswinkel größer oder kleiner kleiner 180° aufweisen. Die Profilleiste kann aus Metall oder aus Kunststoff, auch aus einem faserverstärkten Kunststoff bestehen. Weiterhin kann die Profilleiste aus einem Verbundwerkstoff bestehen.

### Teileliste

- 1: Profilleiste
- 2: Grundkörper (1, 19)
- 3: Schenkel (1), erster
- 4: Schenkel (1), zweiter
- 5: -
- 6: Kanal (1)
- 7: Laufbahn (3)
- 8: Laufbahn (4)
- 9: Laufrolle (11)
- 10: -
- 11: Rollenkette
- 12: Längsachse (7)
- 13: Längsachse (8)
- 14: Nut (3)
- 15: -
- 16: Nut (4)
- 17: Schlitz (3)
- 18: Schlitz (4)
- 19: Profilleiste
- 20: -
- 21: Schenkel (19), erster
- 22: Schenkel (19), zweiter
- 23: Schlitz (22, 2)
- 24: Bohrung
- 25: -
- 26: Bohrung
- 27: Bohrung
- 28: Bohrung
- B: Pfeilrichtung
- a: Abstand (17)
- c: Abstand (18)
- d: Länge (17, 18)
- e: Breite (7, 8)
- f: Länge (7, 8)
- g: Länge (7, 8)
- h: Länge (7, 8; 3, 4)
- i: Dicke (2)
- k: Länge
- l: Betrag
- M: Kreismittelpunkt
- r: Innenradius
- R: Außenradius
- S: Breite (2)
- t: Dicke (21, 22)
- x: Achse, Koordinatensystem
- y: Achse, Koordinatensystem

## Patentansprüche

1. Profilleiste, insbesondere aus C-förmigen Profil, mit einem Grundkörper und zwei sich rechtwinklig dazu erstreckenden, parallel zueinander verlaufenden Schenkeln (3, 4; 21, 22) mit jeweils einer Längsnut (14, 16) zur Aufnahme und zum Führen einer in der Profilleiste (1, 19) bewegbaren Rollenkette (11) für den Papiereinzug einer Rollenrotationsdruckmaschine, dadurch gekennzeichnet, daß mindestens ein Schenkel (3 oder 4; 21 oder 22) den Schenkel (3, 4,; 21, 22) durchdringende, in Laufrichtung (B) der Rollenkette (11) voneinander beabstandete (a, c) Öffnungen (17, 18; 23) aufweist.

2. Profilleiste nach Patentanspruch 1, dadurch gekennzeichnet, daß die Öffnungen (17, 18; 23) aus Schlitzen (17, 18; 23) bestehen, die die gesamte Länge (h) des sich vom Grundkörper (2) aus rechtwinklig erstreckenden Schenkels (3, 4; 21, 22) durchdringen.

3. Profilleiste nach Patentanspruch 1, dadurch gekennzeichnet, daß die Öffnungen (17, 18; 23) aus Schlitzen (17, 18; 23) bestehen, die eine Teillänge (f, g), des sich vom Grundkörper (2) aus rechtwinklig erstreckenden Schenkels (3, 4; 21, 22) durchdringen.

4. Profilleiste nach Patentanspruch 1, dadurch gekennzeichnet, daß die Öffnungen (17, 18, 23) der die Laufrollen (9) der Rollenkette (11) aufnehmenden Nut (14, 16) mit einer Breite (e) einer Laufbahn (7, 8) angeordnet sind.

5. Profilleiste nach Patentanspruch 1, dadurch gekennzeichnet, daß die Öffnungen (17, 18; 23) einen zweiten Schenkel (22 oder 21) sowie den Grundkörper (2) bis zum ersten Schenkel (21 oder 22) durchdringen.

6. Profilleiste nach den Patentansprüchen 1 bis 5, dadurch gekennzeichnet, daß die Schlitze (17, 18; 23) rechtwinklig zur Längsachse (12, 13) der Nut (14, 16) angeordnet sind.

7. Profilleiste nach den Patentansprüchen 1 bis 6, dadurch gekennzeichnet, daß die Schlitze (17, 18; 23) schräg zur Längsachse (12, 13) der Nut (14, 16) angeordnet sind.

8. Profilleiste nach den Patentansprüchen 1 bis 5, dadurch gekennzeichnet, daß die Öffnungen oder Schlitze (17, 18; 23) in Form einer Geraden verlaufen.

9. Profilleiste nach den Patentansprüchen 1 bis 5, dadurch gekennzeichnet, daß die Schlitze (17, 18; 23) in Kurvenform verlaufen.

10. Profilleiste nach den Patentansprüchen 1 bis 9, dadurch gekennzeichnet, daß den Schlitzen (17, 18; 23) entsprechende Durchgangsbohrungen verwendet werden.

11. Profilleiste nach den Patentansprüchen 1 bis 10, dadurch gekennzeichnet, daß die Profilleiste (19) eine Kurvenform mit einer Krümmung (r, R) aufweist.

## Claims

1. A profiled rail, in particular comprising a C-shaped profile, having a base body and two mutually parallel limbs (3, 4; 21, 22) extending at right angles thereto and each having a longitudinal groove (14, 16) for receiving and guiding a roller chain (11) which is movable in the profiled rail (1, 19) for drawing paper into a web-fed rotary printing machine, characterized in that at least one limb (3 or 4; 21 or 22) has openings (17, 18; 23) which pass through the limb (3, 4; 21, 22) and are spaced from one another (a, c) in the direction (B) in which the roller chain (11) runs.

2. A profiled rail according to Claim 1, characterized in that the openings (17, 18; 23) comprise slots (17, 18; 23) which pass through the entire length (h) of the limb (3, 4; 21, 22) extending at a right angle from the base body (2).

3. A profiled rail according to Claim 1, characterized in that the openings (17, 18; 23) comprise slots (17, 18; 23) which pass through part (f, g) of the limb (3, 4; 21, 22) extending at a right angle from the base body (2).

4. A profiled rail according to Claim 1, characterized in that the openings (17, 18, 23) in the groove (14, 16) receiving the rollers (9) of the roller chain (11) are arranged to have a width (e) of a running track (7, 8).

5. A profiled rail according to Claim 1, characterized in that the openings (17, 18; 23) pass through a second limb (22 or 21) and the base body (2) as far as the first limb (21 or 22).

6. A profiled rail according to Claims 1 to 5, characterized in that the slots (17, 18; 23) are arranged at a right angle to the longitudinal axis (12, 13) of the groove (14, 16).

7. A profiled rail according to Claims 1 to 6, characterized in that the slots (17, 18; 23) are arranged obliquely to the longitudinal axis (12, 13) of the groove (14, 16).

8. A profiled rail according to Claims 1 to 5, characterized in that the openings or slots (17, 18; 23) run in the shape of a straight line.

9. A profiled rail according to Claims 1 to 5, characterized in that the slots (17, 18; 23) run in a curved shape.

10. A profiled rail according to Claims 1 to 9, characterized in that through bores corresponding to the slots (17, 18; 23) are used.

11. A profiled rail according to Claims 1 to 10, characterized in that the profiled rail (19) has a curved shape with a curvature (r, R).

## Revendications

1. Barre profilée, notamment à partir d'un profilé en forme de C, avec un corps de base et deux côtés (3, 4 ; 21, 22) parallèles qui s'étendent perpendiculairement à ce corps et qui ont chacun une rainure longitudinale (14, 16) pour recevoir et guider une chaîne à rouleaux (11) qui peut être déplacée dans la barre profilée (1, 19), en vue de l'introduction du papier dans une presse rotative à imprimer, caractérisée en ce qu'au moins un côté (3 ou 4 ; 21 ou 22) comporte des ouvertures (17, 18 ; 23) traversant le côté (3, 4 ; 21, 22) et agencées à une certaine distance (a, c) les unes des autres dans la direction de roulement (B) de la chaîne à rouleaux (11).

2. Barre profilée selon la revendication 1, caractérisée en ce que les ouvertures (17, 18 ; 23) sont des fentes (17, 18 ; 23) qui traversent toute la longueur (h) du côté (3, 4 ; 21, 22) s'étendant perpendiculairement au corps (2).

3. Barre profilée selon la revendication 1, caractérisée en ce que les ouvertures (17, 18 ; 23) sont des fentes (17, 18 ; 23) qui traversent une longueur partielle (f, g) du côté (3, 4 ; 21, 22) s'étendant perpendiculairement au corps (2).

4. Barre profilée selon la revendication 1, caractérisée en ce que les ouvertures (17, 18 ; 23) de la rainure (14, 16) recevant les rouleaux (9) de la chaîne à rouleaux (11) ont la largeur (e) d'une voie de roulement (7, 8).

5. Barre profilée selon la revendication 1, caractérisée en ce que les ouvertures (17, 18 ; 23) traversent un deuxième côté (22 ou 21) ainsi que le corps (2) jusqu'au premier côté (21 ou 22).

6. Barre profilée selon les revendications 1 à 5, caractérisée en ce que les fentes (17, 18 ; 23) sont disposées perpendiculairement à l'axe longitudinal (12, 13) de la rainure (14, 16).

7. Barre profilée selon les revendications 1 à 6, caractérisée en ce que les fentes (17, 18 ; 23) sont disposées obliquement par rapport à l'axe longitudinal (12, 13) de la rainure (14, 16).

8. Barre profilée selon les revendications 1 à 5, caractérisée en ce que les ouvertures ou fentes (17, 18 ; 23) s'étendent en forme de droite.

9. Barre profilée selon les revendications 1 à 5, caractérisée en ce que les fentes (17, 18 ; 23) s'étendent en forme de courbe.

10. Barre profilée selon les revendications 1 à 9, caractérisée en ce que des alésages de passage correspondant aux fentes (17, 18 ; 23) sont utilisés.

11. Barre profilée selon les revendications 1 à 10, caractérisée en ce que la barre profilée (19) a une forme de courbe avec une courbure (r, R).
